# EUROPÄISCHE PATENTSCHRIFT

(11) **EP 1 033 179 B1**
(45) Veröffentlichungstag und Bekanntmachung des Hinweises auf die Patenterteilung: **02.01.2008**
(21) Anmeldenummer: 99123728.0
(22) Anmeldetag: 30.11.1999
(51) Int. Cl.: B06B 1/06

(54) **Elektroakustische Wandleranordnung**
Electroacoustic transducer arrangement
Dispositif transducteur électroacoustique

(30) Priorität: 04.03.1999 DE 19909485
(43) Veröffentlichungstag der Anmeldung: 06.09.2000
(73) Patentinhaber: ATLAS ELEKTRONIK GMBH, 28305 Bremen (DE)
(72) Erfinder: Busch, Rainer, 26131 Oldenburg (DE); Dettmar, Klaus, 27711 Osterholz-Scharmbeck (DE)

(56) Entgegenhaltungen:
- DE-A- 3 107 878
- DE-A- 3 820 491
- US-A- 3 525 071
- US-A- 4 068 209

## Beschreibung

Die Erfindung betrifft eine elektroakustische Wandleranordnung zum Senden und/oder Empfangen von Schallwellen der im Oberbegriff des Anspruchs 1 genannten Gattung.

Elektroakustische Wandleranordnungen sind zur aktiven und/oder passiven akustischen Ortung von Schallquellen im Wasser auf zylinderförmigen oder hufeisenförmigen, ebenen oder gewölbten Trägern befestigt und bilden eine Zylinderbasis, eine Hufeisenbasis, ein Conformal Array, bei dem der Träger der äußeren Form des Trägerschiffs folgt, eine ebene Basis oder eine Seitenantenne, ein sog. Flank-Array. Der Ortungsbereich der elektroakustischen Wandleranordnung ist abhängig von der geometrischen Form des Trägers, er beträgt bei einer Zylinderbasis 360° und ist bei einem Conformal Array, das im Schiffsbug angeordnet ist, ein eingeschränkter Sektor. Mit der ebenen Basis oder der Seitenantenne wird ein Bereich von nahezu 180° beim Senden und/oder Empfangen von Schallwellen abgedeckt.

Die Wandlerelemente werden auf dem Träger so montiert, dass Vibrationen und/oder Längs- und Biegeschwingungen des Trägers nicht auf das Wandlerelement übertragen werden.

Wandlerelemente mit Tonpilzaufbau werden in der Wasserschalltechnik vorzugsweise zum Senden, aber auch zum Empfangen von Schallwellen verwendet. Das Wandlerelement ist ein mechanischer Schwingkreis mit einer Frontmasse, einer Rückmasse und einem dazwischen angeordneten, schwingenden Keramikkörper, der als Feder wirkt. Die Frontmasse ist an das Wasser angekoppelt und überträgt die Schwingungen des Keramikkörpers an das umgebende Wasser und umgekehrt. Seine Resonanzfrequenz ist abhängig von Front- und Rückmasse und der Federung des Keramikkörpers. Der Vorteil eines solchen Wandlerelements besteht in einem sehr guten Wirkungsgrad im Resonanzbetrieb. Die Wandlerelemente sind einzeln oder gemeinsam in einem Gehäuse mit Hohlraum untergebracht und mit dem Gehäuse auf den Träger der Wandleranordnung montiert.

Zur Körperschallentkopplung zwischen Wandlerelement und Gehäuse bzw. Träger werden in der DE 17 62 258 C3 Front- und Rückmasse zwischen zwei Federelementen im Gehäuse gehalten. Ihre Federungen und die Front- und Rückmasse sind so dimensioniert, dass eine Körperschallentkopplung zwischen Wandlerelement und Gehäuse erzielt wird, so dass das Gehäuse kraftschlüssig auf dem Träger befestigt werden kann. Der Vorteil einer solchen Wandleranordnung besteht in der robusten Befestigung des Gehäuses, der Nachteil in der Vielzahl der Gehäuse, da jedes einzelne Wandlerelement ein eigenes Gehäuse benötigt, wodurch die gesamte Wandleranordnung ein hohes Eigengewicht erreicht. Außerdem ist von Nachteil, dass jedes einzelne Gehäuse maßhaltig auf dem Träger montiert werden muss, so dass der Fertigungsaufwand sehr hoch ist.

Aus der DE-PS 31 07 879 ist eine Wandleranordnung mit vielen Wandlerelementen in einem gemeinsamen Gehäuse bekannt, bei dem die Keramikkörper mit Front- und Rückmasse in einem zylindrischen Hohlraum schwingen. Die Rückmasse jedes Wandlerelements ist über eine Zwischenscheibe aus Epoxydharz, deren Durchmesser wesentlich kleiner als der Durchmesser der Rückmasse ist, auf einer Grundplatte aus Kunststoff befestigt. Die Zwischenscheibe sorgt für eine Körperschallentkopplung. Die Frontmassen aller Wandlerelemente sind auf eine gemeinsame Kolbenmembran aus syntaktischem Schaum geklebt, die schwingungsfähig im Gehäuse gelagert ist. Kolbenmembran und Gehäuse sind mit einer wasserdichten Vergussmasse umgeben. Der Vorteil einer solchen Wandleranordnung besteht in dem gemeinsamen Gehäuse, wodurch das Gewicht wesentlich reduziert wird, der Nachteil in der Befestigung und Lagerung zur Körperschallentkopplung. Die dort verwendeten Zwischenscheiben wirken als Feder, die so dimensioniert werden müssen, dass das Schwingverhalten der Wandlerelemente nicht beeinflusst wird. Außerdem sind sie aufgrund ihres geringen Durchmessers und der geforderten weichen Federung störanfällig.

Ein bekannter Sonar-Transducer (US 5 515 342) kann wahlweise oder gleichzeitig Schallwellen ein einem niedrigen und in einem dazu höheren Frequenzbereich senden und/oder empfangen. Hierzu besitzt der Transducer einen niederfrequenten Wandler von Tonpilzdesign mit einem niederfrequenten Keramikkörper, einer niederfrequenten Rückmasse und einer Frontmasse, die fest mit einem kappenförmigen Gehäusekolben verbunden ist, der stirnseitig ein Gehäuse übergreift und auf diesen axial verschieblich ist. Ferner besitzt der Transducer mehrere hochfrequente Wandler im Tonpilzdesign. Jeder hochfrequente Wandler hat einen eigenen Keramikkörper und eine eigene Frontmasse, die mit dem Gehäusekolben verbunden ist. Die Rückmasse ist allen hochfrequenten Wandlern gemeinsam und wird von der Frontmasse des niederfrequenten Wandlers gebildet. Das den tieffrequenten Wandler und die hochfrequenten Wandler aufnehmende Gehäuse ist mittels Montagebolzen an einer Tragstruktur starr befestigt. Die Rückmasse des niederfrequenten Wandlers ist an der Gehäusewand federnd festgelegt, so dass die Rückmasse mit einer deutlich kleineren Amplitude schwingt. Dadurch wird relativ wenig Energie von der Tragstruktur absorbiert.

Ein bekannter Transducer mit Tonpilzaufbau (US 4 068 209) besitzt eine Frontmasse, eine Rückmasse und einen zwischen diesen eingespannten Keramikkörper, der von einem Stapel (Stack) aus piezoelektrischen Scheiben gebildet ist, und weist Mittel zur Entkopplung der Frontmasse und zur Bildung eines Gehäuses auf, welches die aktive Stirnseite der Frontmasse faktisch nicht mit einschließt. Diese Mittel umfassen mehrere Hohlzylinder und eine Trägheitsmasse. Die durchmessergleichen Hohlzylinder sind axial aufeinander gesetzt und umschließen den Keramikkörper mit Radialabstand. Die beiden äußeren, ringförmigen Stirnseiten der stirnseitig aufeinanderstehenden Hohlzylinder liegen einerseits an der Rückseite der Frontmasse und andererseits an der der Frontmasse zugekehrten Seite der Trägheitsmasse an. Die piezoelektrischen Keramikscheiben des Keramikkörpers sind auf einer an der Frontmasse befestigten Stange aufgeschoben und zwischen Frontmasse und Rückmasse eingespannt. Die Stange geht durch die Trägheitsmasse hindurch. Eine auf die Stange aufgeschraubte Mutter stützt sich über eine Unterlegscheibe auf der Trägheitsmasse ab und spannt den Keramikkörper axial vor. Mehrere dieser elektroakustischen Wandler sind zu einer Wandleranordnung zusammengestellt, wobei die Trägheitsmassen aller Wandler eine einstückige Baueinheit bilden (Fig. 5).

Bei Wasserfahrzeugen, z.B. U-Booten, werden körperschalldämmende Maßnahmen ergriffen, um in der Wand des Fahrzeugs auftretende Biegeschwingungen, die als Störschall von der Wand abgestrahlt werden und die Effektivität von fahrzeuggestützten Sonaranlagen deutlich herabsetzen, zu unterdrücken. Solche Biegeschwingungen werden durch Vibration von im Fahrzeuginnern angeordnete Antriebsaggregate und sonstigen Geräten ausgelöst.

Ein bekanntes, körperschalldämpfendes Verbundsystem (DE 38 20 491 A1) weist eine biegewellenführende, eine mit der Wandung innig verbundene Zwischenschicht und eine steife Abdeckschicht auf. Die Zwischenschicht ist aus einem Dämpfungsmaterial, das die durch Biegeschwingungen hervorgerufenen Schubkräfte in Wärme umwandelt. Die Abdeckschicht besteht aus einer Abschlussschicht aus Aluminium und einer schubsteifen Schicht, die eine Kunststoffmischung aus Epoxydharz mit Glaskugeln enthält. Zwischen Abdeckschicht und Wandung befindet sich eine dünne Schicht aus Polyurethan, dem Glimmer und Mikroglaskugeln beigemischt sind.

Ein bekanntes, zum gleichen Zweck eingesetztes Verbundsystem (DE 36 21 318 A1) weist eine mit der biegewellenführenden Wandung innig verbundene Dämpfungsschicht auf, die sich aus mindestens einer Lage aus Dämpfungsmaterial mit hohem inneren Verlustfaktor und mindestens einer Lage in Form einer Fasermatte mit zumindest in Ausbreitungsrichtung der Biegewellen hoher Zugfestigkeit zusammensetzt. Als Dämpfungsmaterial wird viskoseelastisches Material verwendet, das sich auf eine Körperwand jeglicher Form leicht aufbringen lässt.

Der Erfindung liegt die Aufgabe zugrunde, eine gegenüber einem Träger körperschallentkoppelte Wandleranordnung aus mehreren, als Tonpilze mit gemeinsamer Rückmasse ausgebildete Wandlerelementen so zu verbessern, dass die Wandlerelemente sich gegenseitig in ihrem Schwingungsverhalten nicht beeinflussen.

Die Aufgabe ist erfindungsgemäß durch die Merkmale im Anspruch 1 gelöst.

Die erfindungsgemäße Wandleranordnung hat den Vorteil, dass durch den biegewellendämpfenden und/oder -absorbierenden Aufbau der allen Wandlerelementen gemeinsamen Rückmasse die Schwingungen der einzelnen Keramikkörper der Wandlerelemente sich nicht in der Rückmasse ausbreiten und somit nicht zu den Keramikkörpern der anderen Wandlerelemente gelangen und dort eine Schwingungsüberlagerung auslösen können. Durch denn Biegewellenabsorberaufbau der Rückmasse beeinflussen sich somit die Wandlerelemente nicht in ihrem gegenseitigen Schwingungsverhalten, vielmehr verhalten sich die Wandlerelemente trotz ihrer gemeinsamen Rückmasse wie einzeln aufgebaute Tonpilze mit konventioneller Front- und Rückmasse. Zusätzlich wird durch den erfindungsgemäßen Aufbau der Rückmasse in technisch einfacher Weise und ohne zusätzliche Maßnahmen eine Körerschallentkopplung der Wandleranordnung bezüglich des Trägers, auf dem die Wandleranordnung starr festgelegt ist, erreicht, da durch das Dämpfungs- bzw. Absorptionsverhalten der Rückmasse Vibrationen des Trägers nicht auf die Keramikkörper und die Frontmassen der Wandlerelemente übertragen werden. Die Dicke der zwei Metallplatten und ihre Zwischenschicht aus Dämpfungsmaterial bestimmt die Dicke der Rückmasse und ist so gering, dass die gesamte Wandleranordnung beispielsweise mit acht Wandlerelementen auf einer Zylinderbasis als Stave bei gleichem Platzbedarf befestigt werden kann, wie bei einer klassischen Bestückung mit Tonpilzen in Einzelgehäusen. Durch die rückwärtige Beschichtung der Rückmasse mit Schaum als Reflektormaterial wird im Empfangsfall das Vor-/Rückverhältnis der Wandleranordnung verbessert, da von hinten einfallender Schall nicht zu den Wandlerelementen gelangt, sondern reflektiert wird.

Der komplette Vollumgusses aus Elastomer ist an den Wellenwiderstand des Wassers angepasst und ermöglicht eine frei wählbare äußere Form der Wandleranordnung, so dass auch ein bündig aneinanderschließender Kompaktaufbau von einzelnen Wandleranordnungen in einer Reihe oder Fläche realisierbar ist. Ein Hohlraum mit Dichtung erübrigt sich, da die Keramikkörper einen schwingungsfähigen Umguss aufweisen. Durch den elastischen Umguss der Keramikkörper wird zudem die Bandbreite der gesendeten und/oder empfangenen Schallwellen an die Ortungsaufgabe angepasst, da die Resonanzkurve durch den Umguss verbreitert wird, und eine Ausbreitung von Moden in Querrichtung unterdrückt.

Zweckmäßige Ausführungsformen der erfindungsgemäßen Wandleranordnung mit vorteilhaften Weiterbildungen und Ausgestaltungen der Erfindung ergeben sich aus den weiteren Ansprüchen.

Die biegewellen- und körperschallverzehrende Zwischenschicht wird gemäß einer vorteilhaften Ausführungsform der Erfindung aus elastischem oder viskoelastischem Material hergestellt. Der Herstellungsprozess ist besonders kostensparend und einfach. Auf eine der Metallplatten wird Schallschlucküberzugsmasse oder Entdröhnungsmittel aufgespachtelt, die zusammen mit der anderen Metallplatte einen eingezwängten Belag bildet. Als Dämpfungsmaterial sind aber auch andere für Absorber in der Wasserschalltechnik übliche Materialien mit Vorteil einsetzbar, wie z.B. Gummi, Teroson, Hartpresspappe oder Dämpfungsfolie.

Die Dimensionierung von Tonpilzen ist auf Seite 316, 317 im Kapitel XIV, Schwingkreis und schwingender Massenpunkt, in dem Lehrbuch "Die Grundlagen der Akustik" von E. Skudrzik, Wien, Springer-Verlag, 1954, beschrieben. Abhängig von der Sende- und/oder Empfangsfrequenz werden Frontmassen, Federung des Keramikkörpers und seine Höhe sowie die gemeinsame Rückmasse dimensioniert. Mit der vorteilhaften Weiterbildung der Wandleranordnung nach Anspruch 3 ist ein breiter Spielraum für die Auslegung der Plattendicke und Auswahl des Materials für die Rückmasse gegeben, so dass die Rückmasse nicht nur nach den akustischen Gegebenheiten optimal dimensioniert wird, sondern auch an das Platzangebot des Trägers angepasst wird und eine robuste Befestigung der Zuganker der Wandlerelemente auf der dem Träger abgewandten Seite der Rückmasse gemäß Anspruch 4 gestattet. Bei einer Wahl der Abstände gleich aufgebauter Keramikkörper und Frontmassen entsprechend der halben Wellenlänge ihrer Resonanzfrequenz bestimmt ihre Anzahl auf der Rückmasse die Ausdehnung der Wandleranordnung oder des Staves und somit die Bündelung ihrer Richtcharakteristik. Eine Wandleranordnung mit Keramikkörpern unterschiedlicher Höhe und/oder Federung und/oder Frontmasse in nicht äquidistanter Anordnung auf der gemeinsamen Rückmasse hat den Vorteil der Breitbandigkeit.

Bei gleichem Aufbau der einzelnen Wandlerelemente gemäß den vorteilhaften Weiterbildungen der Wandleranordnung nach den Ansprüchen 5, 6 und 7 erfolgt eine Abstimmung auf die gleiche Sende- und/oder Empfangsfrequenz und der Wirkungsgrad wird erhöht. Der Vorteil eines Keramikkörpers aus vielen dünnen Keramikscheiben besteht darin, dass ein Abgleich an die geforderte Sende-/Empfangsfrequenz, die durch die Höhe und Federung des Keramikkörpers und die Frontmasse bestimmt ist, leicht möglich ist. Außerdem besteht der Vorteil einer Anpassung an den Innenwiderstand einer speisenden Spannungsquelle, da der elektrische Wirkwiderstand eines aus vielen dünnen Keramikscheiben aufgebauten Keramikkörpers kleiner als bei einem gleich hohen Keramikkörper aus wenigen dicken Keramikklötzen ist. Auf einen Ausgangstransformator für die Wandlerelemente kann durch die Leistungsanpassung verzichtet werden. Es werden nicht nur Platz, Gewicht und Material gespart, sondern auch der Wirkungsgrad der Wandleranordnung erhöht und durch die Formgebung der Frontmasse zusätzlich eine rückwärtige Abstrahlung von Schallwellen vermieden. Um eine maximale Schalleistung zu erzielen, muss der Strahlungswiderstand an den Wirkwiderstand der Wandlerelemente angepasst werden. Der Strahlungswiderstand ist abhängig vom Massenverhältnis aller Frontmassen zur gemeinsamen Rückmasse. Als Material für die Frontmassen ist Aluminium besonders günstig und ein Massenverhältnis von mehr als 1 : 3 zu erzielen.

Bei einer Anordnung vieler Wandlerelemente auf einer gemeinsamen Rückmasse ist es auch möglich, die Frontmassen sämtlicher Wandlerelemente mit einer gemeinsamen Membran mechanisch zu verbinden, wodurch eine Richtcharakteristik mit geringen Nebenpegeln erzielt wird.

Der Vorteil der erfindungsgemäßen Weiterbildung nach Anspruch 9 besteht in einer kaskadierenden Anordnung von beispielsweise vier über Buchsen und Stecker zusammengesteckten Wandleranordnungen mit je zwei integrierten Wandlerelementen, die beispielsweise übereinander angeordnet sind und einen Stave einer Zylinderbasis bilden. Durch geschickte Verdrahtung der Anschlussleitungen mit achtpoligen Buchsen und Steckern ist der Vorteil gegeben, dass die Wandleranordnungen in beliebiger Reihenfolge zusammensteckbar sind und der elektrische Anschluss jedes Wandlerelemente einzeln herausgeführt ist, wobei ein Kabelbaum mit acht Anschlussleitungen nicht benötigt wird. Die Verdrahtung eines einzigen Steckers gewährleistet einen störungsfreien Betrieb für eine getrennte elektrische Ansteuerung jedes Wandlerelements und eine Verarbeitung ihrer Sende- oder Empfangssignale zu Richtcharakteristiken.

Die Erfindung ist anhand eines Ausführungsbeispiels für eine elektroakustische Wandleranordnung zum Senden und/oder Empfangen von Schallwellen mit Wandlerelementen nach Art eines Tonpilzes in der Zeichnung näher beschrieben. Auf einer Rückmasse 10 sind zwei Wandlerelemente 11, 12 mit ihrem piezoelektrischen Keramikkörper 13, 13' und ihrer Frontmasse 14, 14' aus Aluminium mit einem Zuganker 15 unter Vorspannung montiert. Jeder Keramikkörper 13, 13' besteht aus einem Stapel von Keramikscheiben 13.1, 13.2, ..., 13.n mit Mittelloch, durch das der Zuganker 15 für die Montage gesteckt wird und in eine Metallplatte 101 der Rückmasse 10 geschraubt wird. Die Rückmasse 10 weist einen Biegewellenabsorberaufbau auf. Zwischen zwei Metallplatten 101, 102 aus Stahl befindet sich eine Zwischenschicht 103 aus Dämpfungsmaterial, die einen eingezwängten Belag bildet. Auf die Rückmasse 10 ist eine als Reflektor wirkende Abschlussschicht 104 aus syntaktischem Schaum aufgebracht. Der Keramikkörper 13 weist einen Umguss 16 aus Silikongel auf. Die Frontmasse 14, 14' hat die Form eines Metallzylinders 142 mit anschließendem Kegelstumpf 141, der sich konisch verjüngt und mit seiner Spitze bündig an den Keramikkörper 13 anschließt. Ein wasserdichter Vollumguss 17 aus Polyurethan umschließt die Wandleranordnung und gibt ihr die äußere Form. Mittel zum befestigen der Wandleranordnung an ihrer Rückseite an einem Träger sind nicht gezeigt, da sie individuell für jeden Träger in den Vollumguss 17 integriert werden können.

An gegenüberliegenden Seiten der Wandleranordnung befindet sich ein Stecker 18 und eine Buchse 19, die mit Anschlussleitungen für die Wandlerelemente 11, 12 verdrahtet sind. Ihre Anzahl an Kontakten richtet sich nach dem Anwendungsfall der Wandleranordnung. Acht Kontakte werden für einen Staveaufbau mit vier Wandleranordnungen und je zwei Wandlerelementen, die über Stecker und Buchse übereinander gesteckt sind, für Sende- und/oder Empfangssignale jedes Wandlerelements.benötigt.

## Patentansprüche

1. Elektroakustische Wandleranordnung zum Senden und/oder Empfangen von Schallwellen mit mindestens zwei Wandlerelementen (11, 12) nach Art eines Tonpilzes mit piezoelektrischen Keramikkörpern, (13, 13'), separaten Frontmassen (14, 14') und einer gemeinsamen Rückmasse (10), **dadurch gekennzeichnet, dass** die Rückmasse (10) einen als Verbundsystem aus mindestens zwei Metallplatten (101, 102) und einer Zwischenschicht (103) aus Dämpfungsmaterial mit hohem inneren Verlustfaktor ausgeführten Biegewellenabsorberaufbau aufweist und auf ihrer von den Wanderelementen (11, 12) abgekehrten Rückseite eine Abschlussschicht (104) aus Kunststoffschaum, Hartschaum, syntaktischem Schaum oder Metallschaum trägt, dass jeder Keramikkörper (13, 13') einen elastischen Umguss (16, 16'), vorzugsweise aus Silikongel, aufweist und dass die Wandlerelemente (11, 12) mit gemeinsamer Rückmasse (10) und Abschlussschicht (104) in einem wasserdichten Vollumguss (17) aus Elastomer, vorzugsweise Polyurethan, eingebettet sind.

2. Wandleranordnung nach Anspruch 1, **dadurch gekennzeichnet, dass** die Zwischenschicht (103) aus einem viskoelastischen oder elastischen Material besteht.

3. Wandleranordnung nach Anspruch 1 oder 2, **dadurch gekennzeichnet, dass** die Metallplatten (101, 102) aus gleichem oder unterschiedlichem Metall hergestellt sind und Aluminium oder Stahl oder Messing verwendet wird.

4. Wandleranordnung nach einem der Ansprüche 1 bis 3, **dadurch gekennzeichnet, dass** die Keramikkörper (13, 13') der Wandlerelemente (11, 12) mittels Zuganker (15) in Abständen voneinander auf der gemeinsamen Rückmasse (10) festgeschraubt sind.

5. Wandleranordnung nach einem der Ansprüche 1 bis 4, **dadurch gekennzeichnet, dass** jeder Keramikkörper (13, 13') von aufeinander aufgestapelten Keramikscheiben (13.1, 13.2, ..., 13.n) gebildet ist.

6. Wandleranordnung nach einem der Ansprüche 1 bis 5, **dadurch gekennzeichnet, dass** ein Metallzylinder (142) mit einem sich verjüngenden, bündig an den Keramikkörper (13, 13') anschließenden Kegelstumpf (141) die Frontmasse (14, 14') bildet.

7. Wandleranordnung nach einem der Ansprüche 1 bis 6, **dadurch gekennzeichnet, dass** die Frontmassen (14, 14') aus Aluminium hergestellt ist.

8. Wandleranordnung nach einem der Ansprüche 1 bis 7, **dadurch gekennzeichnet, dass** in den Vollumguss (17) Anschlussleitungen, Stecker (18) und Buchsen (19) integriert sind.

## Claims

1. Electroacoustic transducer arrangement for transmitting and/or receiving sound waves having at least two transducer elements (11, 12) in the form of a sound mushroom with piezoelectric ceramic bodies (13, 13'), separate front masses (14, 14') and a common rear mass (10), **characterized in that** the rear mass (10) has a bending-wave absorber structure which is in the form of a composite system composed of at least two metal plates (101, 102) and an intermediate layer (103) composed of damping material with a high internal loss factor, and is fitted on its rear face, facing away from the transducer elements (11, 12), with a termination layer (104) composed of plastic foam, hard foam, syntactic foam or metal foam, **in that** each ceramic body (13, 13') has an elastic extrusion coating (16, 16'), preferably composed of silicone gel, and **in that** the transducer elements (11, 12) are embedded with the common rear mass (10) and the termination layer (104) in a watertight complete extrusion coating (17) composed of elastomer, preferably polyurethane.

2. Transducer arrangement according to Claim 1, **characterized in that** the intermediate layer (103) is composed of a viscoelastic or elastic material.

3. Transducer arrangement according to Claim 1 or 2, **characterized in that** the metal plates (101, 102) are produced from the same or from a different metal, and aluminium, steel or brass is used.

4. Transducer arrangement according to one of Claims 1 to 3, **characterized in that** the ceramic bodies (13, 13') of the transducer elements (11, 12) are screwed tight by means of tie rods (15) at intervals from one another on the common rear mass (10).

5. Transducer arrangement according to one of Claims 1 to 4, **characterized in that** each ceramic body (13, 13') is formed by ceramic discs (13.1, 13.2, ..., 13.n) stacked one on top of the other.

6. Transducer arrangement according to one of Claims 1 to 5, **characterized in that** a metal cylinder (142) with a tapering truncated cone (141) which is connected flush to the ceramic body (13, 13') forms the front mass (14, 14'),

7. Transducer arrangement according to one of Claims 1 to 6, **characterized in that** the front masses (14, 14') are produced from aluminium.

8. Transducer arrangement according to one of Claims 1 to 7, **characterized in that** connecting lines, plugs (18) and sockets (19) are integrated in the complete extrusion coating (17).

## Revendications

1. Système de convertisseur électro-acoustique destiné à émettre et/ou recevoir des ondes acoustiques, qui présente au moins deux éléments de convertisseur (11, 12) reliés mécaniquement en série-parallèle et qui présentent des corps piézoélectriques en céramique (13, 13'), des masses frontales (14, 14') séparées et une masse arrière commune (10), **caractérisé en ce que** la masse arrière (10) présente une structure d'absorption des ondes de flexion configurée comme système composite constitué d'au moins deux plaques métalliques (101, 102) et d'une couche intermédiaire (103) en matériau amortisseur à haut facteur de perte interne, avec sur son côté arrière éloigné des éléments de convertisseur (11, 12) une couche de fermeture (104) en mousse de matière synthétique, en mousse dure, en mousse syntactique ou en mousse métallique, **en ce que** chaque corps en céramique (13, 13') présente une encapsulation élastique (16, 16'), de préférence en gel de silicone, et **en ce que** les éléments de convertisseur (11, 12) sont incorporés avec la masse arrière commune (10) et la couche de fermeture (104) dans une encapsulation complète (17) étanche à l'eau en un élastomère et de préférence en polyuréthane.

2. Système de convertisseur selon la revendication 1, **caractérisé en ce que** la couche intermédiaire (103) est constituée d'un matériau viscoélastique ou élastique.

3. Système de convertisseur selon les revendications 1 ou 2, **caractérisé en ce que** les plaques métalliques (101, 102) sont constituées d'un même métal ou de métaux différents et **en ce que** l'on y utilise l'aluminium, l'acier ou le laiton.

4. Système de convertisseur selon l'une des revendications 1 à 3, **caractérisé en ce que** les corps (13, 13') en céramique des éléments de convertisseur (11, 12) sont fixés par vissage à distance l'un de l'autre sur la masse arrière commune (10) au moyen d'ancrages de traction (15).

5. Système de convertisseur selon l'une des revendications 1 à 4, **caractérisé en ce que** chaque corps en céramique (13, 13') est formé de plaques en céramique (13.1, 13.2, ..., 13.n) empilées les unes au-dessus des autres.

6. Système de convertisseur selon l'une des revendications 1 à 5, **caractérisé en ce qu'**un cylindre métallique (142) qui présente un tronc de cône (141) qui se rétrécit et qui se raccorde à chant au corps en céramique (13, 13') forme la masse frontale (14, 14').

7. Système de convertisseur selon l'une des revendications 1 à 6, **caractérisé en ce que** les masses frontales (14, 14') sont réalisées en aluminium.

8. Système de convertisseur selon l'une des revendications 1 à 7, **caractérisé en ce que** des conducteurs de raccordement, à savoir des fiches (18) et des douilles (19), sont intégrées dans l'encapsulation complète (17).
